# EUROPÄISCHE PATENTSCHRIFT

(11) **EP 1 289 870 B1**
(45) Veröffentlichungstag und Bekanntmachung des Hinweises auf die Patenterteilung: **07.06.2006**
(21) Anmeldenummer: 01933536.3
(22) Anmeldetag: 07.06.2001
(51) Int. Cl.: B66B 13/26

(54) **SICHERHEITSEINRICHTUNG FÜR AUFZUGSTÜREN**
SAFETY DEVICE FOR ELEVATOR DOORS
DISPOSITIF DE SECURITE POUR PORTES D'ASCENSEUR

(30) Priorität: 13.06.2000 CH 116200
(43) Veröffentlichungstag der Anmeldung: 12.03.2003
(73) Patentinhaber: Cedes AG, 7302 Landquart (CH)
(72) Erfinder: DE COI, Beat, CH-7320 Sargans (CH)
(74) Vertreter: Schreiber, Wolfgang
(86) Internationale Anmeldenummer: PCT/CH2001/000352
(87) Internationale Veröffentlichungsnummer: WO 2001/096226

(56) Entgegenhaltungen:
- EP-A- 0 698 714
- DE-U- 29 906 535
- FR-A- 1 548 379

## Beschreibung

Die Erfindung betrifft eine Sicherheitseinrichtung für Aufzugsysteme gemäss dem Oberbegriff des Patentanspruchs 1. Die Erfindung betrifft auch ein Verfahren zum Betreiben der erfindungsgemässen Sicherheitseinrichtung.

Bei Aufzugssystemen, die modernen Sicherheitsanforderungen entsprechen, sind üblicherweise sowohl die Aufzugskabine als auch die der Liftschacht mit automatisch betätigbaren Schiebetüren versehen. Je nach Grösse der Türöffnung kann es sich dabei um ein- oder mehrflügelige Einzelschiebetüren oder um zentral öffnende Doppelschiebetüren handeln. Dabei können bei verschiedenen Aufzugsystemen die unterschiedlichen Türtypen auch miteinander kombiniert sein. Während der Schliessvorgang der automatischen Schiebetüren im allgemeinen keine Sicherheitsprobleme mehr aufwirft, da meist Schliesskraftbegrenzer vorgesehen sind, besteht bezüglich des automatischen Öffnungsvorgangs nach wie vor ein grosses Verbesserungspotential. Die Problemstelle bei automatisch öffnenden Schiebetüren stellt dabei insbesondere die Quetschkante zwischen der Fläche des Türflügels und dem Türpfosten dar. Bei mehrteiligen Schiebetüren bestehen zusätzlich analoge Quetschkanten zwischen der Fläche des jeweiligen Türflügelteils und der Stirnkante des in Richtung des Türpfostens angrenzenden weiteren Türflügelteils.

Die Schiebetüren der bekannten Aufzugsystem weisen ein gewisses Risiko auf, dass ein gegen die Schiebetür gelehnter Gegenstand oder gar ein an die Schiebetür angelegter Körperteil einer Person von der sich automatisch öffenden Schiebetür mitgenommen und eingeklemmt wird. Gerade bei Kindern kann es vorkommen, dass sie aus einem gewissen Spieltrieb heraus die Handflächen gegen die Türfläche pressen. Bei Chromstahltüren, wie sie in der Vergangenheit meist als Schiebetüren von Aufzügen zum Einsatz gekommen sind, führte dies wegen des geringen Reibungskoeffizienten kaum zu Gefährdungen. Gerade in den letzten Jahren sind bei Aufzügen jedoch vermehrt auch Glasschiebetüren eingesetzt worden. Wegen des ungehinderten Einblicks in die Funktion des Aufzugs von aussen üben Glasschiebetüren auf Menschen und insbesondere auf Kinder eine magische Anziehung aus. Nun ist aber der Reibungskoeffizient von Glas gegenüber der Haut relativ hoch. Feuchtigkeit, beispielsweise Schweiss, auf der Haut vergrössert die Haftung der Haut an der Glasfläche noch zusätzlich. Dadurch kann die Hand von der sich öffnenden Glasschiebetür mitgenommen und an der Quetschkante eingeklemmt werden Dies kann bei dem Versuch, die Hand wieder freizubekommen, zu Verletzungen fuhren.

Zur Verringerung des Gefährdungspotentials ist es daher wünschenswert, die Quetschkanten an den automatischen Schiebetüren der Aufzugskabine und den Liftschächten zu überwachen Dazu sollten für alle Quetschkanten der Aufzugskabine und für alle Quetschakanten an den Liftschachttüren in allen Stockwerken Anwesenheitssensoren vorgesehen werden Dabei ist zu berücksichtigen, dass die Schiebetüren des Liftschacht im allgemeinen passive Türen sind. Das heisst, die Liftschachttüren in den entsprechenden Stockwerken können immer nur gemeinsam mit den Schiebetüren der davor anhaltenden Aufzugkabine automatisch geöffnet werden. Der Antrieb für die Schiebetüren der Aufzugkabine befindet sich üblicherweise auf dem Kabinendach. Entsprechend ausgebildete Mitnehmer an den Schiebetüren der Aufzugskabine besorgen das Öffnen der Liftschachttüren. Eine Schwierigkeit bei der Umsetzung eines Systems mit einer Reihe von Anwesenheitssensoren besteht beispielsweise darin, die Signale der Anwesenheitssensoren derjenigen Liftschachttür, vor der die Aufzugkabine anhält, zur Aufzugkabine zu führen, damit der Türantrieb gegebenenfalls in einen langsamen Öffnungsmodus übergeführt oder unterbrochen werden kann. Zusätzliche Probleme bereitet die logische Verknüpfung der Anwesenheitssensoren, damit eine korrekte Funktion des Aufzugssystem erhalten bleibt. Die Vielzahl von Sensoren und der zu erwartende Aufwand bei ihrer Installation und Verknüpfung haben in der Vergangenheit vermutlich dazu geführt, dass derartige aufwändige Sicherheitseinrichtungen bei den bekannten Aufzugsystemen nicht zum Einsatz kamen.

Aus dem deutschen Gebrauchsmuster DE 299 06 535 U1 ist eine Aufzugstür bekannt, deren durchsichtige Scheibe mit einem Flächenberührungsdetektor versehen ist. Der Detektor reagiert auf Berühren und ist mit einer Auswerteelektronik verbunden, welche im Berührungsfall eine Öffnungsbewegung der Scheibe verhindert. Wegen des relativ hohen Reibungskoeffizienten von Glas gegenüber der Haut und wegen der Nachlaufzeit der Aufzugstür kann es aber immer noch zu einem Einklemmen der Hand kommen. Der Berührungsdetektor kann auch oder zusätzlich an der die Türöffnung seitlich begrenzenden Zarge angebracht sein. Gemäss der Offenbarung der DE 299 06 535 U1 macht diese Anordnung von der Erkenntnis Gebrauch, dass ein sich öffnendes Türblatt, an dem eine Hand abgestützt ist, die Hand irgendwann gegen die seitliche Zarge drückt und spätestens dann den Türantrieb abschaltet. Dabei wird allerdings vernachlässigt, dass wegen der Nachlaufzeit der Aufzugstür die Gefahr eines Einklemmens an der Quetschkante immer noch relativ gross ist.

In der FR 1 584 379 ist gleichfalls eine Aufzugstüre beschrieben, die mit einer bei Berührung der Tür auslösenden Sicherheitseinrichtung ausgestattet ist. Insbesondere wird dazu das elektrostatische Potential der Türfläche überwacht, das bei einer Berührung verändert wird. Zur Übermittlung von Informationen über den Zustand der Aufzugstür an die ankommende Aufzugskabine sind mechanische Kopplungsglieder vorgesehen. Zur Umsetzung des beschriebenen Sicherheitskonzepts muss die berührbare Fläche der Aufzugstür leitfähig sein bzw. mit einer leitfähigen Folie oder dergleichen beschichtet sein. Die mechanische Kopplung zur Informationsübertragung bedingt einen nicht unerheblichen Installations- und Montageaufwand, der die vorgeschlagene Sicherheitseinrichtung kaum für Nachrüstungen von bestehenden Aufzugssystemen geeignet macht. Abgesehen davon muss die Aufzugstür berührt werden, damit die Sicherheitseinrichtung auslöst. Dies birgt jedoch die Gefahr in sich, dass die berührende Hand an den Quetschkanten eingeklemmt wird.

Es ist daher Aufgabe der vorliegenden Erfindung, den Nachteilen der Aufzugsysteme des Stands der Technik abzuhelfen Es soll die Voraussetzung dafür geschaffen werden, dass Aufzugsysteme mit automatisch betätigbaren Schiebetüren derart abgesichert werden, dass auch beim Einsatz von Glasschiebetüren ein Verletzungsrisiko für das Publikum weitgehend beseitigt ist. Dabei soll verhindert werden, dass Gegenstände an den Quetschkanten von Schiebetüren eingeklemmt werden oder Menschen an ihren Gliedmassen, insbesondere an den Händen, Verletzungen erleiden, weil diese von der sich öffnenden Schiebetür mitgenommen und eingeklemmt werden. Dabei soll der normale Betrieb der Schiebetür nicht gestört werden und insbesondere ein unbeabsichtigtes oder auch beabsichtigtens Auslösen der Sicherheitseinrichtung verhindert sein. Die Sicherheitseinrichtung soll für einen einfachen nachträglichen Einbau geeignet sein. Eine unbeabsichtigte oder absichtliche Beschädigung der Sicherheitseinächtung soll vermieden und Vandalenakte sollen gar nicht erst herausgefordert werden.

Die Lösung dieser Aufgaben besteht in einer Sicherheitseinrichtung für Aufzugsysteme, welche die im kennzeichnenden Abschnitt des Patentanspruchs 1 angeführten Merkmale aufweist. Bevorzugte Ausführungsvarianten und/oder Weiterbildungen der Erfindung sind Gegenstand der abhängigen Ansprüche.

Das erfindungsgmässe Sicherheitseinrichtung ist für Aufzugsysteme mit einer in einem Liftschacht in ihrer Position veränderbaren Aufzugskabine ausgebildet. Die Zugänge zum Liftschacht und zur Aufzugkabine weisen jeweils wenigstens eine Schiebetür auf, die über einen, vorzugsweise an der Aufzugskabine angeordneten, Antrieb automatisch betätigbar sind. An jeder Schiebetür ist wenigstens eine Detektoreinrichtung vorgesehen, die im Bereich einer Quetschkante zwischen einer Schiebetür und einem Türpfosten und/oder zwischen zwei aneinandergrenzenden Schiebetürflügeln angeordnet ist. Je nach Zustand der Überwachungsbereiche erzeugt die Detektoreinrichtung ein Türfreigabesignal oder sorgt für eine Unterbrechung des Antriebs zum Öffnen der Schiebetüren. Die Detektionseinrichtungen an den Schiebetüren umfassen jeweils wenigstens einen berührungslosen Anwesenheitssensor für eine berührungslose Überwachung insbesondere der dem Publikum zugewandten Bereiche vor den Schiebetüren. Weiters sind Mittel vorgesehen, welche abhängig von der Position der Aufzugskabine einen Informationsaustausch zwischen der Detektoreinrichtung der Aufzugskabine und der Detektoreinrichtung derjenigen Liftschachttür ermöglichen, welche als nächstes, zusammen mit der Schiebetür der Aufzugskabine, automatisch geöffnet werden soll. Dabei sind diese Mittel für einen drahtlosen Informationsaustausch zwischen der Detektoreinrichtung der Aufzugskabine und der Detektoreinrichtung der als nächstes zu öffnenden Liftschachttür ausgebildet sind.

Der Einsatz eines berührungslos arbeitenden Anwesenheitssensors, der neben der Quetschkante auch einen vor der Quetschkante liegenden Bereich der Schiebetür bzw. eines Schiebetürflügels überwacht, bietet die Gewähr, dass Unfälle durch Einklemmen von Fremdkörpern vermieden werden. Der erweiterte Überwachungsbereich trägt dem Nachlaufen der Schiebetür nach dem Unterbrechen des Türantriebs Rechnung. Zugleich bietet diese Lösung die Möglichkeit, bereits vor dem Öffnen der Schiebetür automatische Warnsignale oder -hinweise zu geben, wenn ein Fremdkörper im Überwachungsbereich detektiert wird. Durch geeignete Regelungstechnik kann sogar vorgesehen sein, dass bei Vorhandensein eines Fremdkörpers im Überwachungsbereich der Antrieb zum Öffnen der Schiebetür zunächst mit einer verringerten Kraft und Geschwindigkeit betrieben wird, um genügend Zeit für die Entfernung des Fremdkörpers aus dem Gefahrenbereich zu geben. Der im Bereich jeder Quetschkante vorgesehene, berührungslose Anwesenheitssensor ist unempfindlich gegen Beschädigungen, da er vollständig in die Konstruktion integriert sein kann. Bei Verwendung eines Anwesenheitssensors auf Basis unsichtbarer elektromagnetischer und/oder akustischer Signale existiert praktisch kein Hinweis auf sein Vorhandensein; potentielle Vandalenakte werden dadurch von vorneherein ausgeschaltet. Doch selbst bei Verwendung von Anwesenheitssensoren auf Basis sichtbarer Signale, beispielsweise eines Lichtvorhangs, besteht wegen der Möglichkeit, den Anwesenheitssensor vollständig in die Konstruktion zu integrieren kaum eine Möglichkeit für eine unabsichtliche oder auch eine beabsichtigte Beschädigung. Anwesenheitssensoren auf der Basis sichtbarer Signale weisen den Vorteil auf, dass der Gefährdungsbereich unmittelbar angezeigt ist. Die erfindungsgemässe Sicherheitseinrichtung besitzt eine kompakte Bauweise und ist insbesondere auch für die Nachrüstung von bereits bestehenden, automatisch betätigbaren Schiebetürsystemen geeignet.

Durch die logische Verknüpfung der Signale der Detektoreinrichtungen an den Schiebetüren der Aufzugskabine und des Liftschachtes werden immer nur die Signale an derjenigen Liftschachttür berücksichtigt, die als nächstes geöffnet werden soll. Dadurch ist eine Beeinflussung durch Signale der Detektoreinrichtungen an den übrigen Liftschachttüren unterbunden und sichergestellt, dass nicht irgendein Objekt im Überwachungsbereich der Detektoreinrichtung einer anderen Schiebetür auf einem anderen Stockwerk das Öffnen der gerade aktuellen Schiebetüren verhindert. Die logische Verknüpfung ist auch bei einer grossen Anzahl von Detektoreinrichtungen sehr einfach bewerkstelligbar, da sie immer nur die Detektoreinrichtungen an der Aufzugkabine und an der zu öffenden Liftschachttür betrifft. Indem die Detektoreinrichtung an der zu öffnenden passiven Liftschachttür das Freigabesignal erzeugt und die Liftschachttür nur gleichzeitig mit der Aufzugtür geöffnet werden kann, sind gefährliche Fehlfunktionen vermieden. Der Informationsaustausch zwischen der Detektoreinrichtung der Aufzugskabine und der Detektoreinrichtung der als nächstes zu öffnenden Liftschachttür erfolgt kabellos. Dadurch ist der Gasamtaufbau der Sicherheitseinrichtung vereinfacht, und er erfordert nur einen vergleichsweise geringen Installationsaufwand. Dies erweist sich insbesondere bei Nachrüstungen bestehender Aufzugssysteme von Vorteil.

Mit Vorteil sind die Detektoreinrichtungen an den Schiebetüren des Liftschachtes mit kabellosen Sendeeinrichtungen ausgestattet, welche ein kabelloses Übertragen von Informationen über den Zustand des Überwachungsbereichs der Quetschkante(n) der Schiebetür an eine an der Aufzugkabine vorgesehene Empfangseinrichtung ermöglichen. Dies weist den Vorteil auf, dass die Signale nicht über lange Signalleitungen und das Hängekabel der Aufzugskabine zu der Empfangseinrichtung an der Aufzugkabine geleitet werden müssen.

In einer konstruktiv sehr einfachen Variante der Erfindung, die Vorteile beim Einbau und bei der Justage bietet, ist die Empfangseinrichtung ein Bestandteil der Detektoreinrichtung an der Schiebetür der Aufzugskabine.

Die Detektoreinrichtungen and den Schiebetüren des Liftschachts können permanent in Betrieb sein. Es erweist sich aber von Vorteil für die Lebensdauer der Sensorik der Detektoreinrichtung, wenn diese in Abhängigkeit der Position der Aufzugskabine in Betrieb setzbar sind Dies kann beispielsweise über die Maschinensteuerung erfolgen, welche die Position der Aufzugskabine laufend überwacht. Da an jeder Liftschachttür ohnehin bereits Taster zum Rufen der Aufzugskabine angeordnet sind, erfordert diese Art der In-Betriebsetzung der Detektoreinrichtung auch keine besonders aufwendige zusätzliche Verkabelung.

In einer Variante der Erfindung sind die Detektoreinrichtungen an den Liftschachttüren durch Signale aktivierbar, die von der Detektoreinrichtung an der Schiebetür der Aufzugskabine ausgesandt werden. Diese Lösung stellt eine besonders zuverlässige Variante für die logische Verknüpfung der Signale der Detektoreinrichtungen der Schiebetüren der Aufzugskabine und der zu öffnenden Liftschachttüren dar. In einer Weiterbildung dieses Aktivierungsprinzips kann vorgesehen sein, dass die Energieversorgung der Detektoreinrichtungen an den Schiebetüren des Liftschachts über die Detektoreinrichtung der Schiebetür der einfahrenden Aufzugskabine erfolgt. Dadurch ist sichergestellt, dass die Detektoreinrichtungen an den Schiebetüren des Liftschachts nur dann aktivierbar sind, wenn sich die Aufzugkabine im Empfangsbereich der Detektoreinrichtung an der Liftschachttür befindet. Erst dann wird aus der passiven Einrichtung eine aktive Detektoreinrichtung, die den Überwachungsbereich auf das Vorliegen von Fremdkörpern überprüft und gegebenenfalls eine Freisignal an die Detektoreinrichtung an der Aufzugskabine sendet.

In einer vorteilhaften Ausführungsvariante der Erfindung weisen die Detektoreinrichtungen an den Schiebetüren der Aufzugskabine und des Liftschachtes jeweils aufeinander zu gerichtete Sende-und/oder Empfangsbereiche auf. Beim Annähern und/oder beim Anhalten der Aufzugskabine vor der jeweiligen Liftschachttür gelangen die Sende- und/oder Empfangsbereiche zur Überlappung, wodurch die Übertragungsfunktionen von Sendern und Empfängern in den Detektoreinrichtungen aktivierbar sind. Durch diese Anordnung sind die Detektoreinrichtungen an den Schiebetüren der Aufzugskabine und des Liftschachtes nicht nur elektronisch, logisch miteinander verknüpfbar, sondem wirken über die Überlappungsbereiche der Sende- und/oder Empfangsbereiche auch räumlich zusammen. Die Überlappungsbereiche sind dabei mit Vorteil derart ausgebildet, dass vor dem Anhalten der Aufzugskabine vor einer Liftschachttür ein ausreichend langer Zeitraum verbleibt, um gegebenenfalls Warnsignale oder -hinweise an das vor den Schiebetüren befindliche Publikum zu übermitteln. Dadurch können Personen beispielsweise dazu aufgefordert werden, sich aus dem Überwachungsbereich zu entfernen bzw. die Hände aus dem Gefahrenbereich zu nehmen.

Die von der Detektoreinrichtung an den Schiebetüren des Liftschachts gelieferten Signale geben Auskunft über einen der folgenden drei Zustände: kein Objekt im Überwachungsbereich detektiert; Objekt detektiert; kein Schachttürsensorsignal. Mit Vorteil wird der letzte der drei Zustände für die eigentliche Fehlersicherheit der Sicherheitseinrichtung herangezogen Diese zeichnet sich dadurch aus, dass bei einem Ausfallen der Detektoreinrichtung auch kein Signal gesendet wird. Ein fehlendes Signal von der Detektoreinrichtung der aktuellen Liftschachttür bedeutet dann für die Empfangseinrichtung an der Aufzugskabine, dass der Antrieb für die Öffnung der Schiebetüren nicht aktiviert oder unterbrochen wird und die Schiebetüren nicht geöffnet werden.

In einer sehr zweckmässigen Variante der Erfindung, welche die Nachteile von an den Quetschkanten vertikal verlaufenden Wülsten oder Lippen beseitigt, umfassen die Detektoreinrichtungen daher jeweils wenigstens einen elektromagnetisch und/oder akustisch arbeitenden, berührungslosen. Anwesenheitssensor, dessen Überwachungsbereich die vertikal verlaufende Quetschkante(n) und einen vor der Quetschkante liegenden Bereich der dem Publikum zugekehrten Flachseite der Schiebetür bzw. eines Schiebetürflügels überstreicht. Der Einsatz eines auf elektromagnetischer oder akustischer Basis berührungslos arbeitenden Anwesenheitssensors, der neben der Quetschkante auch einen vor der Quetschkante liegenden Bereich der Schiebetür bzw. eines Schiebetürflügels überwacht, bietet die Gewähr, dass Unfälle durch Einklemmen von Fremdkörpern vermieden werden. Der erweiterte Überwachungsbereich trägt dem Nachlaufen der Schiebetür nach dem Unterbrechen des Türantriebs Rechnung. Zugleich bietet diese Lösung die Möglichkeit, bereits vor dem Öffnen der Schiebetür automatische Warnsignale oder -hinweise zu geben, wenn ein Fremdkörper im Überwachungsbereich detektiert wird Durch geeignete Regelungstechnik kann sogar vorgesehen sein, dass bei Vorhandensein eines Fremdkörpers im Überwachungsbereich der Antrieb zum Öffnen der Schiebetür zunächst mit einer verringerten Kraft und Geschwindigkeit betrieben wird, um genügend Zeit für die Entfernung des Fremdkörpers aus dem Gefahrenbereich zu geben. Der im Bereich jeder Quetschkante vorgesehene, berührungslose Anwesenheitssensor ist unempfindlich gegen Beschädigungen, da er vollständig in die Konstruktion integriert sein kann. Bei Verwendung eines Anwesenheitssensors auf Basis unsichtbarer elektromagnetischer und/oder akustischer Signale existiert praktisch kein Hinweis auf sein Vorhandensein; potentielle Vandalenakte werden dadurch von vorneherein ausgeschaltet. Doch selbst bei Verwendung von Anwesenheitssensoren auf Basis sichtbarer Signale, beispielsweise eines Lichtvorhangs, besteht wegen der Möglichkeit, den Anwesenheitssensor vollständig in die Konstruktion zu integrieren kaum eine Möglichkeit für eine unabsichtliche oder auch eine beabsichtigte Beschädigung. Anwesenheitssensoren auf der Basis sichtbarer Signale weisen den Vorteil auf, dass der Gefährdungsbereich unmittelbar angezeigt ist. Die erfindungsgemässe Sicherheitseinrichtung besitzt eine kompakte Bauweise und ist insbesondere auch für die Nachrüstung von bereits bestehenden, automatisch betätigbaren Schiebetürsystemen geeignet.

Aus Sicherheitsgründen mit Hinblick auf das Nachlaufen der Schiebeteür und um eine ausreichend lange Vorwamzeit für Generierung und Mitteilung von Warnsignalen zu bieten, erweist sich ein Überwachungsbereich für den Anwesenheitssensor von Vorteil, der eine senkrecht zur Quetschkante und parallel zur Flachseite der Schiebetür verlaufende, grösste Erstreckung aufweist, die etwa 1 cm bis etwa 20 cm, vorzugsweise etwa 5 cm beträgt. Durch den oberen Grenzwert wird berücksichtigt, dass die automatisch sich öffnenden Schiebetüren nicht durch die hindurchtretenden Personen gestoppt werden sollen.

Zweckmässigerweise und um Beschädigungen unbeabsichtigter oder auch beabsichtigter Art zu vermeiden, ist der Anwesenheitssensor im Bereich der Oberkante der Quetschkante angeordnet. Der Überwachungsbereich erstreckt sich, ausgehend von der Oberkante der Quetschkante zum Boden, wo er in den meisten Fällen seine grösste Erstreckung parallel zur Flachseite der Schiebetür aufweist. Die Form des Überwachungsbereichs kann dabei beliebig gestaltet sein. Vorzugsweise ist ihre Erstreckung parallel zur Flachseite der Schiebetür grösser als ihre Erstreckung senkrecht dazu. In vielen Fällen wird der Überwachungsbereich beispielsweise etwa die Form einer Ellipse aufweisen, die sich von der Oberkante der Quetschkante zum Boden hin kegelartig erweitert. In einer bevorzugten Ausgestaltung der Erfindung umfasst der Anwesenheitssensor eine integrierte Sende-und Empfangseinheit. Dies hat den Vorteil, dass an der dem Anwesenheitssensor vertikal gegenüberliegenden Fläche keine Installationen erforderlich sind, die unbeabsichtigt abgeschattet oder gar beschädigt werden könnten und die Funktion der Sicherheitseinrichtung beeinträchtigen könnten.

Während zwar die Möglickeit besteht, den Anwesenheitssensor direkt als Schaltglied, beispielsweise nach Art einer Lichtschranke, auszubilden, erweist es sich von Vorteil, wenn der Anwesenheitssensor mit einer Auswerteeinrichtung verbunden ist. Diese steuert die Schaltfunktion der Detektorvorrichtung für den Türantrieb nach Massgabe eines vorgebbaren Abweichungsverlaufes der vom Anwesenheitssensor im Überwachungsbereich erfassten Signale von einem, vorzugsweise einstellbaren, Normverlauf. Durch den Einsatz einer Auswerteeinheit ist es ermöglicht, auch kompliziertere Schaltkriterien als die Ja/Nein Entscheidung beispielsweise einer Lichtschranke umzusetzen, um den spezifischen Anforderungen gerecht zu werden.

Für eine besonders zuverlässige Funktion der Sicherungseinrichtung erweist sich die Auswertung von Signalschwächungsverläufen als vorteilhaft. Dazu ist die Auswerteeinrichtung mit einer Speichereinheit augestattet, in der zeitliche und/oder räumliche Schwächungskurven des vom Anwesenheitssensor im Überwachungsbereich erfassten Signalverlaufs abgelegt sind Diese Schwächungskurven werden bei der Auswertung laufend automatisch mit den aktuellen, erfassten Werten verglichen, um bei Erfüllen des Entscheidungskriteriums die Schaltfunktion für die Unterbrechung des Türantriebs auszulösen. Mit einer derart ausgestatteten Sicherheitseinrichtung besteht die Möglichkeit, das Entscheidungskriterium an die Gegebenheiten anzupassen. Dadurch sind beispielsweise verschiedene Reflexionskoeffizienten von unterschiedlichen Materialien gegenüber den eingesetzten Signalen berücksichtigbar. Die Auswerteeinheit kann auch "selbslemend" ausgebildet sein, beispielsweise um unterschiedliche Helligkeitsgrade mitzuberücksichtigen.

Die erfindungsgemässe Sicherheitseinrichtung bietet eine grosse Flexibilität bezüglich der eingesetzten Sensorik Der berührungslose Anwesenheitssensor kann beispielsweise ein Ultraschallsensor oder ein Radarsensor oder ein Sensor für elektromagnetische Strahlung im sichtbaren und/oder im nahen UV oder IR Spektrum oder auch ein kapazitiver Sensor sein. Dies erlaubt es, den für den Anwendungszweck geeignetsten Anwesenheitssensor einzusetzen. Beispielsweise kann sich bei gut einsehbaren und überwachbaren Aufzügen ein sichtbarer Lichtvorhang als zweckmässig erweisen, der überdies auch noch gestalterischen Gesichtspunkten genügen kann. Bei Aufzugsystemen, die grösseren Vandalismusgefahren ausgesetzt sind, kann hingegen eine Sensorik mit unsichtbarem Überwachungsbereich von Vorteil sein.

In der berührungslosen Ausführung kann die erfindungsgemässe Sensorkopplung auch zur Übermittlung von Informationen von der Aufzugskabine an die jeweilige Stockwerkstür oder umgekehrt benützt werden. Dies erweist sich insbesondere bei älteren Aufzugsystemen von Vorteil, die dadurch sehr einfach, ohne aufwändige Installationen auf moderne Anforderungen hin nachgerüstet werden können. Die übermittelten Informationen können beispielsweise Anwesenheitsinformationen sein, die eine Lichtanzeige oder ein akkustisches Signal an der jeweiligen Stockwerkstür aktivieren. Bei Verwendung einer entsprechenden Sensorik kann über das erfindungsgemässe System auch Information über die Anzahl freier Plätze in der Aufzugskabine übertragen werden. Grundsätzlich erlaubt die erfindungsgemässe Kopplung von Sensoren an der Aufzugskabine und der jeweiligen Stockwerkstür die Übermittlung beliebiger Informationen, deren Gehalt allein von den eingesetzten Sensoren abhängig ist.

Das erfindungsgemässe Verfahren zum Betreiben einer Sicherheitseinrichtung für Aufzugsysteme mit einer in einem Liftschacht in ihrer Position veränderbaren Aufzugskabine bezieht sich auf Aufzugssystem, bei denen für die Zugänge zum Liftschacht und zur Aufzugkabine jeweils wenigstens eine Schiebetür vorgesehen ist. Die Schiebetüren werden über einen, vorzugsweise an der Aufzugskabine angeordneten, Antrieb automatisch betätigt. An jeder Schiebetür ist wenigstens eine Detektoreinrichtung vorgesehen, die im Bereich einer Quetschkante zwischen einer Schiebetür und einem Türpfosten und/oder zwischen zwei aneinandergrenzenden Schiebetürflügeln angeordnet ist. Je nach Zustand der Überwachungsbereiche erzeugen die Detektoreinrichtungen ein Türfreigabesignal oder unterbrechen sie den Antrieb zum Öffnen der Schiebetüren. Die Überwachung der Quetschkanten zwischen einer Schiebetür und einem Türpfosten und/oder zwischen zwei aneinandergrenzenden Schiebetürflügeln erfolgt mit Hilfe von berührungslosen Detektoreinrichtungen. Dadurch wird dem Nachlaufen der Schiebetüren Rechnung getragen und ein Einklemmen an den Quetschkanten verhindert. Die Signale der Detektoreinrichtungen an den Schiebetüren des Liftschachts werden kabellos übermittelt und abhängig von der Position der Aufzugskabine empfangen. Für die Entscheidung über die Türfreigabe werden jeweils die Signale der Detektoreinrichtung derjenigen Schiebetür des Liftschachts berücksichtigt, welche als nächstes, zusammen mit der Schiebetür der Aufzugskabine automatisch geöffnet werden soll. Durch diesen Verfahrensablauf werden die Detektoreinrichtungen der Aufzugskabine und der als nächstes zu öffnenden Liftschachttür logisch miteinander verknüpft. Dadurch ist gewährleistet, dass das Öffnen der Schiebetüren nicht durch ein Objekt verhindert wird, das sich auf einem anderen Stockwerk im Überwachungsbereich der Detektoreinrichtung der Liftschachttür befindet.

Für die logische Verknüpfung der Detektoreinrichtungen erweist es sich als zweckmässig, wenn die Detektoreinrichtung derjenigen Liftschachtür, die als nächstes geöffnet werden soll, Signale über den Zustand ihres Überwachungsbereichs aussendet. Diese Signale werden von der Detektoreinrichtung an der Schiebetür der einfahrenden bzw. vor der Liftschachtür anhaltenden Aufzugskabine empfangen und für die Entscheidung über die Freigabe der Schiebetüren verarbeitet werden. Die Übertragung der Signale erfolgt dabei mit Vorteil kabellos.

Für eine grösstmögliche Fehlersicherheit wird bei Fehlen des Detektorsignals von der gerade aktuellen Liftschachttür der Antrieb zum Öffnen der Aufzugtür nicht aktiviert bzw. unterbrochen.

In einer installationstechnisch besonders attraktiven Ausfiihrangsvariante der Erfindung und der zugehörigen Verfahrensführung werden die Detektoreinrichtungen an den Schiebetüren des Liftschachts über die Detektoreinrichtung an der Schiebetür der einfahrenden Aufzugskabine mit Energie versorgt. Die Energieversorgung kann beispielweise durch die Abstrahlung einer energiereichen Strahlung oder induktiv erfolgen.

Im folgenden wird die Erfindung anhand von in den Fig. dargestellten Ausführungsbeispielen näher erläutert. Es zeigen in schematischer, nicht massstabsgetreuer Darstellung:
- Fig. und 2: ein Aufzugssystem des Stands der Technik;

- Figs 3 bis 6: verschiedene Anordnungen von Sensoren entlang einer Quetschkante;
- Fig. 7: eine Gesamtdarstellung eines erfindungsgemäss ausgestatteten Aufzugsystems;
- Fig. 8: eine vergrösserte Detaildarstellung des Aufzugssystems aus Fig. 7.

In Fig. 1 und 2 ist ein Aufzugsystem gesamthaft mit dem Bezugszeichen 1 versehen. Es umfasst einen Liftschacht 2 und eine im Liftschacht hinsichtlich ihrer Position veränderbare Aufzugskabine 3. Die Aufzugkabine 3 wird in bekannter Weise motorisch im Liftschacht 2 von einem Stockwerk in das nächste bewegt. An den Zugängen zum Liftschacht 2 und zur Aufzugkabine 3 sind jeweils Schiebetüren 8 bzw. 4 vorgesehen, die automatisch betätigbar sind. Die Schiebetüren 4, 8 sind üblicherweise nur gemeinsam betätigbar. Dabei ist die Schiebetür 4 der Aufzugskabine 3 eine aktive betätigbare Tür, die von einem meist auf dem Dach der Aufzugskabine 3 angeordneten Motor angetrieben ist. Die Schiebetür 8 am Liftschacht ist eine rein passive Tür, die über Mitnehmer an der Schiebetür 4 der Aufzugskabine 3 betätigbar ist Die Schiebetüren 8 bzw. 4 gleiten in Schiebetürführungen, die in Fig. 2 mit den Bezugszeichen 9 bzw. 5 angedeutet sind. Die Schiebetüren 8 bzw. 4 sind gegenüber feststehenden Wänden des Liftschachts 2 und der Aufzugskabine 3 verschiebbar. Für die Erfindung relevant dabei im Fall der Aufzugskabine 3 der feststehende Türpfosten 6 und am Lifischacht der feststehende Türpfosten 10. Zwischen den beweglichen Schiebetüren 4 bzw. 8 und den feststehenden Türpfosten 6 bzw. 10 sind Quetschkanten gebildet, die an der Aufzugskabine 3 mit dem Bezugszeichen 7 und am Liftschacht 2 mit dem Bezugszeichen 11 versehen sind. Anhand der Darstellungen in Fig. 1 und 2 ist unmittelbar ersichtlich, dass ein Gegenstand oder ein Körperglied, dass gegen die dem Publikum zugewandten Flachseiten 12, 13 der Schiebetüren 4, 8 gelehnt bzw. gehalten ist, Gefahr läuft, an den Quetschkanten 7 bzw. 11 eingeklemmt zu werden. Während die Gefahr des Einklemmens bei Chromstahltüren von gringerer Bedeutung ist, stellen die Quetschkanten 7, 11 bei Glasschiebetüren, die neuerdings auch bei Aufzugsystemen vermehrt zum Einsatz kommen und in Fig. 1 und 2 symbolisch angedeutet sind, ein nicht vemachlässigbares Risiko dar. Glas weist gerade gegenüber der Haut einen erhöhten Reibungskoeffizienten auf. Bedenkt man, dass Glasschiebetüren gerade bei Aufzugsystemen wegen des faszinierenden Einblicks in die Aufzugstechnik eine magische Anziehungskraft auf das Publikum, insbesonder auf Kinder, ausüben, ist der Bedarf nach einer zuverlässigen Sicherheitseinrichtung unmittelbar ersichtlich.

In Fig. 3 und 4 ist eine erste Variante einer Absicherung einer Schiebetür zur Verhinderung eines Einklemmens an der Quetschkante 27 zwischen einem festen Türpfosten 22 und der in der Schiebetürführung 24 automatisch öffnenden Schiebetür 23 dargestellt. Die Sicherheitseinrichtung umfasst eine Detektorvorrichtung 20 mit einer Reihe vertikal übereinander angeordneter, berührungsloser Anwesenheitssensoren 21, welche die Quetschkante 27 überwachen. Der Abstand der Anwesenheitssensoren 21 voneinander ist derart gewählt, dass ihre Überwachungsbereiche 26 in vertikaler Richtung im wesentlichen aneinandergrenzen. Die Anwesenheitssensoren 21 sind derart im bzw. am festen Türpfosten 22 montiert, dass ihr Überwachungsbereich 26 in einer Richtung parallel zur Flachseite 25 der Schiebetür 23 eine grössere Erstreckung aufweist als senkrecht dazu. Die Erstreckung der Überwachungsbereiche 26 parallel zur Flachseite 25 der Schiebetür 23 beträgt etwa 1 cm bis etwa 20 cm, vorzugsweise etwa 5 cm.

Fig. 5 und 6 zeigen einer modifizierte Anordung einer Detektoreinrichtung zur Absicherung von automatisch betätigbaren Schiebetüren. Das dargestellte Aufzugsystem ist dabei gesamthaft mit 40 bezeichnet. Die Aufzugkabine trägt das Bezugszeichen 41. Die in den Fig. 5 und 6 gezeigte Schiebetür 44 aus Glas gehört zum Liftschacht und verdeckt die Glasschiebetür der Aufzugskabine 41. Der feststehende Türpfosten des Liftschachts ist mit 42 bezeichnet. Die sicherheitsrelevante Quetschkante zwischen dem festestehenden Türpfosten 42 des Liftschachts und der Flachseite 44 der Schiebetür trägt das Bezugszeichen 46. Zum Unterschied von den vertikal übereinander entlang der Quetschkante 46 angeordneten Anwesenheitssensoren in Fig. 3 wird die Quetschkante 46 im dargestellten Ausführungsbeispiel von einem einzelnen berührungslosen Anwesenheitssensor 47 überwacht, der im bzw. am horizontalen Türbalken 43 montiert ist. Der Anwesenheitssensor 47 ist im Bereich der Quetschkante 46 angeordnet und weist einen Überwachungsbereich 48 auf, der sich vom Sensor 47 in Richtung des Bodens etwa kegelförmig erweitert. Der Überwachungsbereich 48 besitzt eine grösste Erstreckung parallel zur Flachseite 45 der Schiebetür 44, die etwa 1 cm bis etwa 20 cm, vorzugsweise etwa 5 cm beträgt und zweckmässigerweise grösser ist als die Erstrekkung senkrecht dazu. Die Form des Überwachungsbereichs 48 ist beispielsweise etwa elliptisch Für die Ausbildung des einzelnen Anwesenheitssensors 47 gelten die Ausführungen zu den Sensoren der Ausführungsbeispiele gemäss Fig. 3 - 5 analog. Fig. 6 und 7 zeigen nur die Anordung eines Anwesenheitssensors 47 an der Quetschkante 46 zwischen dem Türpfosten 42 des Liftschachts und der Liftschachttür 44. Es versteht sich, dass die Quetschkante an der Aufzugskabine in analoger Weise abgesichert ist.

Fig. 7 zeigt eine Gesamtansicht eines gesamthaft mit 50 bezeichneten Aufzugsystems. Das Aufzugssystem weist einen vertikal verlaufenden Liftschacht 51 auf, in dem eine Aufzugskabine 52 motorisch von Stockwerk zu Stockwerk verfahrbar ist. Der motorische Antrieb für die Aufzugskabine 52 ist in einem Maschinenhaus 70 untergebracht, welches üblicherweise den Liftschacht 51 nach oben hin abschliesst. Die Aufhängung der Aufzugskabine 52 ist bei 71 angedeutet. Ein Hängekabel 72 dient der Übertragung von Signalen der im Maschinenhaus 70 untergebrachten Maschinensteuerung an die Aufzugskabine 52. Der Liftschacht 51 weist in jedem Stockwerk einen Zugang auf, der durch eine automatisch betätigbare Schiebetür 54 verschlossen ist. Die Aufzugskabine 52 besitzt eine Schiebetür 53. Die Quetschkanten der Schiebetüren 53, 54 werden von Detektoreinrichtungen 55, 56 überwacht, damit Gegenstände oder Körperteile im Überwachungsbereich rechtzeitig detektiert und das Öffnen der Schiebetüren 53, 54 verhindert werden kann. Die Besonderheit der erfindungsgemässen Ausbildung des Aufzugssystems 50 besteht darin, dass die Signale der Detektoreinrichtungen 56 an den Schiebetüren 54 des Liftschachts 51 abhängig von der Position der Aufzugskabine 52 empfangbar sind. Dabei werden immer nur jeweils die Signale der Detektoreinrichtung 56 derjenigen Schiebetür 54 des Liftschachts 51 berücksichtigt, welche als nächstes, zusammen mit der Schiebetür 53 der Aufzugskabine 51 automatisch geöffnet werden soll.

Fig. 8 zeigt die Aufzugskabine 51, die in einem Stockwerk vor der als nächstes zu öffnenden Schiebetür 54 des Liftschachts 51 hält. Die im Bereich der Quetschkanten 59, 60 der Schiebetüren 53, 54 vorgesehenen Detektorvorrichtungen 55, 56 entsprechen beispielsweise den in Fig. 5 dargestellten. Die Detektorvorrichtungen 55, 56 legen Überwachungsbereiche 63 64 an den dem Publikum zugewandten Flachseiten 61, 62 der Schiebetüren 53, 54 fest. Die Detektorvorrichtung 56 der Liftschachttür 54 ist in Abhängigkeit von der Position der Aufzugskabine 52 aktivierbar. Dazu sind die Detektorvorrichtungen 55, 56 an der Schiebetür 53 der Aufzugskabine 52 und an der Liftschachttür 54 zusätzlich zu den Anwesenheitssensoren 57, 58 mit Sende- und Empfängereinrichtungen 65, 66 ausgestattet. Diese dienen dazu, immer gerade die Detektorvorrichtung 56 derjenigen Liftschachttür 54 zu aktivieren, die als nächstes gemeinsam mit der Schiebetür 53 der Aufzugskabine 52 geöffnet werden soll. Auf diese Weise wird zuverlässig verhindert, dass das Öffnen der Schiebetüren durch einen Fremdkörper im Überwachungsbereich der Detektorvorrichtung an der Liftschachttür in einem anderen Stockwerk verhindert wird. Die Sende- und Empfängereinrichtungen 65, 66 können beispielsweise Ultraschall- oder Mikrowellengeber und -empfänger sein. Es können auch kapazitive Signalgeber und -empfänger eingesetzt werden. Die Sende- und Empfängereinrichtung 65, 66 weisen einen Überlappungsbereich auf. Dadurch ist die Detektorvorrichtung 56 der Liftschachttür 54 bereits aktivierbar, bevor die Aufzugskabine 52 anhält. Dies ermöglicht es, beispielsweise Warnsignale oder -hinweise an das vor der Liftschachttür 54 wartende Publikum zu geben, damit es sich aus dem unmittelbaren Überwachungsbereich entfernt. In einer weiteren Variante der Erfindung können die Sender- und Empfangseinrichtungen derart ausgebildet sein, dass die Detektoreinrichtung 56 an der Liftschachttür 54 über die Detektoreinrichtung 55 an der Schiebetür 53 der Aufzugskabine 52 mit Energie versorgt wird Dies kann beispielsweise durch energiereichere Mikrowellenstrahlung oder auf induktivem Weg erfolgen. Dadurch ist für die Detektoreinrichtungen 56 an den Liftschachttüren 54 keine gesonderte Energieversorgungsverkabelung erforderlich. Dies ist insbesondere bei der Nachrüstung bestehender Aufzugsysteme mit einer erfindungsgemässen Sicherheitseinrichtung von grossem Vorteil.

Die in Fig. 3 bis 8 dargestellten Varianten für Anordungen von Anwesenheitssensoren beruhen auf der Verwendung von berührungslosen Sensoren auf akustischer, elektromagnetischer oder kapazitiver Basis. Insbesondere können die berührungslosen Anwesenheitssensoren beispielsweise Ultraschallsensoren oder Radarsensoren oder Sensoren für elektromagnetische Strahlung im sichtbaren und/oder im nahen UV oder IR Spektrum sein. Vorzugsweise weisen die Anwesenheitssensoren jeweils eine integrierte Sende- und Empfangseinheit auf, welche das Prüfsignal aussendet bzw. die remittierten Signale empfängt. Die Anwesenheitssensoren könen auch auf kapazitiver Basis arbeitende Sensoren sein. Die Anwesenheitssensoren sind mit einer in die Detekorvorrichtung integrierten, nicht näher dargestellten Auswerteeinrichtung verbunden. Diese steuert die Schaltfunktion der Detektorvorrichtung für den Türantrieb nach Massgabe eines vorgebbaren Abweichungsverlaufes der von den Anwesenheitssensoren im Überwachungsbereich erfassten Signale von einem, vorzugsweise einstellbaren, Normverlauf. Zur Auswertung werden zeitliche und/oder räumliche Schwächungskurven herangezogen, die in einer Speichereinheit einer zur Detektorvorrichtung zählenden Auswerteeinheit abgelegt sind Diese Schwächungskurven werden bei der Auswertung laufend automatisch mit den aktuellen, erfassten Werten verglichen, um bei Erfüllen des Entscheidungskriteriums die Schaltfunktion für die Unterbrechung des Türantriebs auszulösen. Mit einer derart ausgestatteten Sicherheitseinrichtung besteht die Möglichkeit, das Entscheidungskriterium an die Gegebenheiten anzupassen. Dadurch sind beispielsweise verschiedene Reflexionskoeffizienten von unterschiedlichen Materialien gegenüber den eingesetzten Signalen berücksichtigbar. Die Auswerteeinheit kann auch "selbslernend" ausgebildet sein, beispielsweise um unterschiedliche Helligkeitsgrade mitzuberücksichtigen. Die Anwesenheitssensoren werden üblicheweise gepulst betrieben.

Die beispielsweise erläuterten Varianten für Sicherheitseinrichtungen für Schiebetüren sind nicht auf Aufzugsysteme mit einzelnen Schiebetüren beschränkt. Im Fall von mehrteiligen Schiebetüren treten noch weitere Quetschkanten zwischen benachbarten Türflügeln auf. Es versteht sich, dass die zusätzlichen Quetschkanten in analoger Weise überwacht werden und zur Entscheidung über die Freigabe oder die Sperrung der Türöffnung beitragen.

Das erfindungsgemässe Verfahren zum Betreiben einer Sicherheitseinrichtung für Aufzugsysteme mit einer in einem Liftschacht in ihrer Position veränderbaren Aufzugskabine bezieht sich auf Aufzugssystem, bei denen für die Zugänge zum Liftschacht und zur Aufzugkabine jeweils wenigstens eine Schiebetür vorgesehen ist. Ein derartiges Aufzugsystem ist insbesondere in Fig. 7 und 8 dargestellt und gesamthaft mit dem Bezugszeichen 50 versehen. Die Schiebetüren 53, 54 werden über einen, vorzugsweise an der Aufzugskabine 52 angeordneten, Antrieb automatisch betätigt. An jeder Schiebetür 53, 54 ist wenigstens eine Detektoreinrichtung 55, 56 vorgesehen, die im Bereich einer Quetschkante 59, 60 zwischen einer Schiebetür und einem Türpfosten und/oder zwischen zwei aneinandergrenzenden Schiebetürflügeln angeordnet ist. Je nach Zustand der Überwachungsbereiche 63, 64 erzeugen die Detektoreinrichtungen 55, 56 ein Türfreigabesignal oder unterbrechen sie den Antrieb zum Öffnen der Schiebetüren 53, 54. Die Signale der Detektoreinrichtungen 55, 56 an den Schiebetüren 54 des Liftschachts 51 werden abhängig von der Position der Aufzugskabine 52 empfangen. Für die Entscheidung über die Türfreigabe werden jeweils nur die Signale der Detektoreinrichtung 56 derjenigen Schiebetür 54 des Liftschachts 51 berücksichtigt, welche als nächstes, zusammen mit der Schiebetür 53 der Aufzugskabine 52 automatisch geöffnet werden soll. Durch diesen Verfahrensablauf werden die Detektoreinrichtungen 55, 56 der Aufzugskabine 52 und der als nächstes zu öffnenden Liftschachttür 54 logisch miteinander verknüpft. Dadurch ist gewährleistet, dass das Öffnen der Schiebetüren 53, 54 nicht durch ein Objekt verhindert wird, das sich auf einem anderen Stockwerk im Überwachungsbereich 64 der Detektoreinrichtung 56 der dortigen Liftschachttür 54 befindet.

Für die logische Verknüpfung der Detektoreinrichtungen 55, 56 erweist es sich als zweckmässig, wenn beispielsweise die Detektoreinrichtung 56 derjenigen Liftschachtür 54, die als nächstes geöffnet werden soll, Signale über den Zustand ihres Überwachungsbereichs 64 aussendet. Diese Signale werden von der Detektoreinrichtung 55 an der Schiebetür 52 der einfahrenden bzw. vor der Liftschachtür 54 anhaltenden Aufzugskabine 52 empfangen und für die Entscheidung über die Freigabe der Schiebetüren 53, 54 verarbeitet. Die Übertragung der Signale erfolgt dabei mit Vorteil kabellos.

Für eine grösstmögliche Fehlersicherheit wird bei Fehlen des Detektorsignals von der gerade aktuellen Liftschachttür 54 der Antrieb zum Öffnen der Aufzugtür 52 nicht aktiviert bzw. unterbrochen.

In einer installationstechnisch besonders attraktiven Ausführungsvariante der Erfindung und der zugehörigen Verfahrensführung werden die Detektoreinrichtungen 56 an den Schiebetüren 54 des Liftschachts 51 über die Detektoreinrichtung 55 an der Schiebetür 53 der einfahrenden Aufzugskabine 52 mit Energie versorgt. Die Energieversorgung kann beispielweise durch die Abstrahlung einer energiereichen Strahlung, beispeilsweise von Mikrowellenstrahlung, oder induktiv erfolgen.

## Patentansprüche

1. Sicherheitseinrichtung für Aufzugsysteme (1; 40; 50) mit einer in einem Liftschacht (2; 51) in ihrer Position veränderbaren Aufzugskabine (3; 41; 52), wobei die Zugänge zum Liftschacht (2; 51) und zur Aufzugskabine (3; 41; 52) jeweils wenigstens eine Schiebetür (4, 8; 23; 44; 53, 54) aufweisen, die über einen, vorzugsweise an der Aufzugskabine (3; 41; 52) angeordneten, Antrieb automatisch betätigbar sind, wobei an den Schiebetüren Detektionseinrichtungen für die Anwesentheit von Publikum angeordnet sind, **dadurch gekennzeichnet, dass** die Detektionseinrichtungen an den Schiebetüren (23; 44; 53, 54) jeweils wenigstens einen berührungslosen Anwesenheitssensor (21; 47; 57, 58) für eine berührungslose Überwachung insbesondere der dem Publikum zugewandten Bereiche vor den Schiebetüren (23; 44; 53, 54) umfassen und Mittel vorgesehen sind, welche abhängig von der Position der Aufzugskabine (41; 52) einen Informationsaustausch zwischen der Detektoreinrichtung (55) der Aufzugskabine (41; 52) und der Detektoreinrichtung (21; 47; 56) derjenigen Liftschachttür (23; 44; 54) ermöglichen, welche als nächstes, zusammen mit der Schiebetür (53) der Aufzugskabine (52), automatisch geöffnet werden soll, wobei diese Mittel für einen drahtlosen Informationsaustausch zwischen der Detektoreinrichtung (55) der Aufzugskabine (41; 52) und der Detektoreinrichtung (21; 47; 56) der als nächstes zu öffnenden Liftschachttür (23; 44; 54) ausgebildet sind.

2. Sicherheitseinrichtung nach Anspruch 1, **dadurch gekennzeichnet, dass** die Detektoreinrichtungen (56) an den Schiebetüren (54) des Liftschachtes (51) jeweils mit einer kabellosen Sendeeinrichtung (66) ausgestattet sind, welche ein kabelloses
- Übertragen von Informationen über den Zustand des Überwachungsbereichs (64) der Quetschkante(n) (60) der Schiebetür (54) an eine an der Aufzugskabine (52) vorgesehene Empfängereinrichtung (65) ermöglichen.

3. Sicherheitseinrichtung nach Anspruch 2, **dadurch gekennzeichnet, dass** die Empfängereinrichtung (65) ein Bestandteil der Detektoreinrichtung (55) an der Aufzugskabinentür (53) ist.

4. Sicherheitseinrichtung nach einem der vorangehenden Ansprüche, **dadurch gekennzeichnet, dass** die Detektoreinrichtungen (56) an den Schiebetüren (54) des Liftschachts (51) in Abhängigkeit der Position der Aufzugskabine (52) in Betrieb setzbar sind.

5. Sicherheitseinrichtung nach Anspruch 4, **dadurch gekennzeichnet, dass** die Detektoreinrichtungen (56) an den Schiebetüren (54) des Liftschachts (51) durch von der Detektoreinrichtung (55) an der Schiebetür (53) der Aufzugskabine (52) ausgesandte Signale aktivierbar sind.

6. Sicherheitseinrichtung nach Anspruch 5, **dadurch gekennzeichnet, dass** die Energieversorgung der Detektoreinrichtungen (56) an den Schiebetüren (54) des Liftschachts (51) über die Detektoreinrichtung (55) der Schiebetür (53) der einfahrenden Aufzugskabine (52) erfolgt.

7. Sicherheitsvorrichtung nach einem der vorangehenden Ansprüche, **dadurch gekennzeichnet, dass** die Detektoreinrichtungen (55, 56) an den Schiebetüren der Aufzugskabine und des Liftschachtes jeweils aufeinander zu gerichtete kabellose Sende- und/oder Empfängereinrichtungen (65, 66) aufweisen, deren Sende- und Empfangsbereiche die beim Annähern und/oder beim Anhalten der Aufzugskabine (52) vor der jeweiligen Liftschachttür (54) zur Überlappung gelangen, wodurch die Überwachungsfunktionen der Detektoreinrichtungen (55, 56) im Bereich der Quetschkanten (59, 60) aktivierbar sind.

8. Sicherheitsvorrichtung nach Anspruch 7, **dadurch gekennzeichnet, dass** der Überlappungsbereich (67) der kabellosen Sende- und/oder Empfängereinrichtungen (65, 66) derart ausgebildet ist, dass vor dem Anhalten der Aufzugskabine (52) vor einer Liftschachttür (54) ein ausreichend langer Zeitraum verbleibt, um gegebenenfalls Warnsignale oder -hinweise an das vor der Schiebetür (54) befindliche Publikum zu übermitteln.

9. Sicherheitsvorrichtung nach einem der vorangehenden Ansprüche, **dadurch gekennzeichnet, dass** bei fehlendem Empfangssignal von der Detektoreinrichtung (56) der aktuellen Liftschachttür (54) der Antrieb für die Öffnung der Schiebetüren (53, 54) unterbrochen ist.

10. Sicherheitsvorrichtung nach einem der vorangehenden Ansprüche, **dadurch gekennzeichnet, dass** die Detektoreinrichtungen jeweils wenigstens einen elektromagnetisch und/oder akustisch arbeitenden, berührungslosen Anwesenheitssensor (21; 47; 57, 58) umfassen, dessen Überwachungsbereich (26; 48; 63, 64) die vertikal verlaufende Quetschkante(n) (27; 46; 59, 60) und einen vor der Quetschkante liegenden Bereich der dem Publikum zugekehrten Flachseite (25; 45; 61, 62) der Schiebetür (23; 44; 53, 54) bzw. eines Schiebetürflügels überstreicht.

11. Sicherheitseinrichtung nach Anspruch 10, **dadurch gekennzeichnet, dass** der Überwachungsbereich (26; 48; 63, 64) des Anwesenheitssensors (21; 47; 57, 58) eine senkrecht zur Quetschkante (27; 46; 59, 60) und parallel zur dem Publikum zugewandten Flachseite (25; 45; 61, 62) der Schiebetür (23; 44; 53, 54) verlaufende grösste Erstreckung aufweist, die etwa 1 cm bis etwa 20 cm, vorzugsweise etwa 5 cm beträgt.

12. Sicherheitseinrichtung nach Anspruch 10 oder 11, **dadurch gekennzeichnet, dass** der Anwesenheitssensor (47; 57, 58) im Bereich der Oberkante der Quetschkante (46; 59, 60) angeordnet ist.

13. Sicherheitseinrichtung nach einem der Ansprüche 10 bis 12, **dadurch gekennzeichnet, dass** der Anwesenheitssensor (21; 47; 57, 58) mit einer Auswerteeinrichtung verbunden ist, welche die Schaltfunktion der Detektorvorrichtung für den Türantrieb nach Massgabe eines vorgebbaren Abweichungsverlaufes der vom Anwesenheitssensor (21; 47; 57, 58) im Überwachungsbereich (26; 48; 63, 64) erfassten Signale von einem, vorzugsweise einstellbaren, Normverlauf steuert.

14. Sicherheitseinrichtung nach Anspruch 13, **dadurch gekennzeichnet, dass** die Auswerteeinrichtung eine Speichereinheit aufweist, in der zeitliche und/oder räumliche Schwächungskurven des vom Anwesenheitssensor (21; 47; 57, 58) im Überwachungsbereich (26; 48; 63, 64) erfassten Signalverlaufs abgelegt sind, die bei der Auswertung automatisch mit den aktuellen, erfassten Werten verglichen werden, um bei Erfüllen des Entscheidungskriteriums die Schaltfunktion auszulösen.

15. Sicherheitseinrichtung nach einem der Ansprüche 10 - 14, **dadurch gekennzeichnet, dass** der berührungslose Anwesenheitssensor (21; 47; 57, 58) beispielsweise ein Ultraschallsensor oder ein Radarsensor oder ein Sensor für elektromagnetische Strahlung im sichtbaren und/oder im nahen UV oder IR Spektrum oder ein kapazitiver Sensor ist.

16. Verfahren zum Betreiben einer Sicherheitseinrichtung für Aufzugsysteme (1; 40; 50) mit einer in einem Liftschacht (2; 51) in ihrer Position veränderbaren Aufzugskabine (3; 41; 52), wobei die Zugänge zum Liftschacht (2; 51) und zur Aufzugkabine (3; 41; 52) jeweils wenigstens eine Schiebetür (4, 8; 23; 44; 53, 54) aufweisen, die über einen, vorzugsweise an der Aufzugskabine (3; 41; 52) angeordneten, Antrieb automatisch betätigt werden, und an jeder Schiebetür (23; 44; 53, 54) wenigstens eine Detektoreinrichtung (21; 47; 55, 56) vorgesehen ist, die im Bereich einer Quetschkante (27; 46; 59, 50) zwischen einer Schiebetür und einem Türpfosten und/oder zwischen zwei aneinandergrenzenden Schiebetürflügeln angeordnet ist, welche bei je nach Zustand der Überwachungsbereiche (26; 48; 63, 64) ein Türfreigabesignal erzeugt oder den Antrieb zum Öffnen der Schiebetür (23; 44; 53, 54) unterbricht, **dadurch gekennzeichnet, dass** die Überwachung der Quetschkanten (27; 46; 59, 50) zwischen einer Schiebetür und einem Türpfosten und/oder zwischen zwei aneinandergrenzenden Schiebetürflügeln mit Hilfe von berührungslosen Detektoreinrichtungen erfolgt, die Signale der Detektoreinrichtungen (21; 47; 56) an den Schiebetüren (23; 44; 54) des Liftschachts (51) abhängig von der Position der Aufzugskabine (41; 52) kabellos übermittelt und empfangen werden und für die Türfreigabe jeweils die Signale der Detektoreinrichtung (56) derjenigen Schiebetür (54) des Liftschachts (51) berücksichtigt werden, welche als nächstes, zusammen mit der Schiebetür (53) der Aufzugskabine (52) automatisch geöffnet werden soll.

17. Verfahren nach Anspruch 16, **dadurch gekennzeichnet, dass** die Detektoreinrichtungen (56) derjenigen Liftschachtür (54), die als nächstes geöffnet werden soll, Signale über den Zustand ihres Überwachungsbereichs (64) aussendet, die von der Detektoreinrichtung (55) an der Schiebetür (53) der einfahrenden bzw. vor der Liftschachtür (54) anhaltenden Aufzugskabine (52) empfangen werden und für die Entscheidung über die Freigabe der Schiebetüren (53, 54) verarbeitet werden.

18. Verfahren nach Anspruch 17, **dadurch gekennzeichnet, dass** bei Fehlen des Detektorsignals von der gerade aktuellen Liftschachttür (54) der Antrieb zum Öffnen der Aufzugtür (53) nicht aktiviert bzw. unterbrochen wird.

19. Verfahren nach einem der Ansprüche 16 bis 18, **dadurch gekennzeichnet, dass** die Detektoreinrichtungen (56) an den Schiebetüren (54) des Liftschachts (51) über die Detektoreinrichtung (55) der Schiebetür (53) der einfahrenden Aufzugskabine (52) mit Energie versorgt werden.

## Claims

1. Safety device for lift systems (1; 40; 50) with a lift cage (3; 41; 52) which can be changed in position in a lift shaft (2; 51), wherein the entrances to the lift shaft (2; 51) and to the lift cage (3; 41; 52) have in each case at least one sliding door (4; 8; 23; 44; 53, 54), automatically actuatable via a drive, preferably arranged on the lift cage (3; 41; 52), wherein detector devices for the presence of people are arranged on the sliding doors, **characterised in that** the detector devices on the sliding doors (23; 44; 53, 54) comprise in each case at least one non-contact presence sensor (21; 47; 57, 58) for non-contact monitoring in particular of the areas in front of the sliding doors (23; 44; 53, 54) facing the public and means are provided which, depending on the position of the lift cage (41; 52), enable an information exchange between the detector device (55) of the lift cage (41; 52) and the detector device (21; 47; 56) of the lift shaft door (23; 44; 54) which is to be automatically opened next, together with the sliding door (53) of the lift cage (52), these means being constructed for a cable-less information exchange between the detector device (55) of the lift cage (41; 52) and the detector device (21; 47; 56) of the lift shaft door (23; 44; 54) which is next to open.

2. Safety device according to claim 1, **characterised in that** the detector devices (56) on the sliding doors (54) of the lift shaft (51) are fitted in each case with a cable-less transmitting device (66), which enables cable-less transmission of information about the state of the monitoring area (64) of the swaged edge(s) (60) of the sliding door (54) to a receiving device (65) provided on the lift cage (52).

3. Safety device according to claim 2, **characterised in that** the receiving device (65) is part of the detector device (55) on the lift cage door (53).

4. Safety device according to one of the preceding claims, **characterised in that** the detector devices (56) on the sliding doors (54) of the lift shaft (51) can be put into operation as a function of the position of the lift cage (52).

5. Safety device according to claim 4, **characterised in that** the detector devices (56) on the sliding doors (54) of the lift shaft (51) are activatable by signals transmitted by the detector device (55) on the sliding door (53) of the lift cage (52).

6. Safety device according to claim 5, **characterised in that** the energy supply of the detector devices (56) on the sliding doors (54) of the lift shaft (51) takes place via the detector device (55) of the sliding door (53) of the approaching lift cage (52).

7. Safety device according to one of the preceding claims, **characterised in that** the detector devices (55, 56) on the sliding doors of the lift cage and the lift shaft have cable-less transmitting and/or receiving devices (65, 66), directed towards one another in each case, the transmitting and receiving areas of which come to overlap when the lift cage (52) approaches and/or stops in front of the respective lift shaft door (54), the monitoring functions of the detector devices (55, 56) being activatable in the area of the swaged edges (59, 60) .

8. Safety device according to claim 7, **characterised in that** the overlapping area (67) of the cable-less transmitting and/or receiving devices (65, 66) is constructed in such a way that before the lift cage (52) stops in front of a lift shaft door (54) a sufficiently long period of time remains to communicate warning signals or instructions to the people in front of the sliding door (54) if necessary.

9. Safety device according to one of the preceding claims, **characterised in that**, if there is no receiving signal from the detector device (56) of the current lift shaft door (54), the drive for opening the sliding doors (53, 54) is suspended.

10. Safety device according to one of the preceding claims, **characterised in that** the detector devices comprise in each case at least one electromagnetically and/or acoustically operating, non-contact presence sensor (21; 47; 57, 58), the monitoring area (26; 48; 63, 64) of which scans the vertically running swaged edge(s) (27; 46; 59, 60) and an area of the flat side (25; 45; 61, 62) of the sliding door (23; 44; 53, 54) or a sliding door leaf facing the public, located in front of the swaged edge.

11. Safety device according to claim 10, **characterised in that** the monitoring area (26; 48; 63, 64) of the presence sensor (21; 47; 57, 58) has a maximum extension running perpendicular to the swaged edge (27; 46; 59, 60) and parallel to the flat side (25; 45; 61, 62) of the sliding door (23; 44; 53, 54) facing the public, amounting to approximately 1 cm to approximately 20 cm, preferably approximately 5 cm.

12. Safety device according to claim 10 or 11, **characterised in that** the presence sensor (47; 57, 58) is arranged in the area of the upper edge of the swaged edge (46; 59, 60).

13. Safety device according to one of claims 10 to 12, **characterised in that** the presence sensor (21; 47; 57, 58) is connected to an evaluation device which controls the switching function of the detector device for the door drive in accordance with a presettable deviation course of the signals detected by the presence sensor (21; 47; 57, 58) in the monitoring area (26; 48; 63, 64) from a, preferably settable, standard course.

14. Safety device according to claim 13, **characterised in that** the evaluation device has a memory unit in which chronological and/or spatial attenuation curves of the signal course detected in the monitoring area (26; 48; 63, 64) by the presence sensor (21; 47; 57, 58) are filed, which are automatically compared with the current, detected values during the evaluation, in order to trigger the switching function if the decision criterion is met.

15. Safety device according to one of claims 10 to 14, **characterised in that** the non-contact presence sensor (21; 47; 57, 58) is, for example, an ultrasonic sensor or a radar sensor or a sensor for electromagnetic radiation in the visible and/or in the near UV or IR spectrum or a capacitive sensor.

16. Method for operating a safety device for lift systems (1; 40; 50) with a lift cage (3; 41; 52) which can be changed in position in a lift shaft (2; 51), the entrances to the lift shaft (2; 51) and to the lift cage (3; 41; 52) having in each case at least one sliding door (4; 8; 23; 44; 53, 54), automatically actuated via a drive, preferably arranged on the lift cage (3; 41; 52), and at least one detector device (21; 47; 55, 56) is provided on each sliding door (23; 44; 53, 54), arranged in the area of a swaged edge (27; 46; 59, 50) between a sliding door and a doorpost and/or between two adjacent sliding door leaves, which, depending on the state of the monitoring areas (26; 48; 63, 64), generates a door release signal or suspends the drive for opening the sliding door (23; 44; 53,54), **characterised in that** the monitoring of the swaged edges (27; 46; 59, 50) between a sliding door and a doorpost and/or between two adjacent sliding door leaves is done with the aid of non-contact detector devices, the signals of the detector devices (21; 47; 56) on the sliding doors (23; 44; 54) of the lift shaft (51) are communicated and received without cables depending on the position of the lift cage (41; 52) and in each case the signals of the detector device (56) of the sliding door (54) of the lift shaft (51) which is to be automatically opened next, together with the sliding door (53) of the lift cage (52), are taken into account for the door release.

17. Method according to claim 16, **characterised in that** the detector device (56) of the lift shaft door (54) which is to be opened next transmits signals about the state of its monitoring area (64), which are received by the detector device (55) on the sliding door (53) of the lift cage (52) approaching or stopping in front of the lift shaft door (54) and processed for the decision about the release of the sliding doors (53, 54).

18. Method according to claim 17, **characterised in that** if there is no detector signal from the currently active lift shaft door (54) the drive for opening the lift shaft door (53) is not activated or is suspended.

19. Method according to one of claims 16 to 18, **characterised in that** the detector devices (56) on the sliding doors (54) of the lift shaft (51) are supplied with energy via the detector device (55) of the sliding door (53) of the approaching lift cage (52).

## Revendications

1. Dispositif de sécurité pour systèmes d'ascenseur (1 ; 40 ; 50) comportant une cabine d'ascenseur (3 ; 41 ; 52) dont la position peut être modifiée dans une cage d'ascenseur (2 ; 51), les accès à la cage d'ascenseur (2 ; 51) et à la cabine d'ascenseur (3 ; 41 ; 52) présentant respectivement au moins une porte coulissante (4, 8 ; 23 ; 44 ; 53, 54) qui peut être actionnée automatiquement par l'intermédiaire d'un entraînement disposé, de préférence, sur la cabine d'ascenseur (3 ; 41 ; 52), des dispositifs de détection étant disposés sur les portes coulissantes pour détecter la présence de public, **caractérisé en ce que** les dispositifs de détection sur les portes coulissantes (23 ; 44 ; 53, 54) comportent chacun au moins un capteur de présence sans contact (21 ; 47 ; 57, 58) pour une surveillance sans contact en particulier des zones, dirigées vers le public, devant les portes coulissantes (23 ; 44 ; 53, 54) et des moyens sont prévus qui permettent, en fonction de la position de la cabine d'ascenseur (41; 52); un échange d'informations entre le dispositif de détection (55) de la cabine d'ascenseur (41 ; 52) et le dispositif de détection (21 ; 47 ; 56) de la prochaine porte de cage d'ascenseur (23 ; 44 ; 54) devant être ouverte automatiquement, et la porte coulissante (53) de la cabine d'ascenseur (52), ces moyens étant configurés pour un échange d'informations sans fil entre le dispositif de détection (55) de la cabine d'ascenseur (41 ; 52) et le dispositif de détection (21 ; 47 ; 56) de la prochaine porte de cage d'ascenseur (23 ; 44 ; 54) à ouvrir.

2. Dispositif de sécurité selon la revendications 1, **caractérisé en ce que** les dispositifs de détection (56) sur les portes coulissantes (54) de la cage d'ascenseur (51) sont chacun équipés d'un dispositif d'émission sans fil (66) qui permet une transmission sans fil d'informations sur l'état de la zone de surveillance (64) de l'arête(des arêtes) anti-écrasement (60) de la porte coulissante (54) sur un dispositif de réception (65) prévu sur la cabine d'ascenseur (52).

3. Dispositif de sécurité selon la revendication 2, **caractérisé en ce que** le dispositif de réception (65) fait partie intégrante du dispositif de détection (55) sur la porte de là cabine d'ascenseur (53).

4. Dispositif de sécurité selon l'une quelconque des revendications précédentes, **caractérisé en ce que** les dispositifs de détection (56) peuvent être mis en service, sur les portes coulissantes (54) de la cage d'ascenseur (51), en fonction de la position de la cabine d'ascenseur (52).

5. Dispositif de sécurité selon la revendication 4, **caractérisé en ce que** les dispositifs de détection (56) sur les portes coulissantes (54) de la cage d'ascenseur (51) peuvent être activés par le dispositif de détection (55) sur la porte coulissante (53) de la cabine d'ascenseur (52).

6. Dispositif de sécurité selon la revendication 5, **caractérisé en ce que** l'alimentation en énergie des dispositifs de détection (56) sur les portes coulissantes (54) de la cage d'ascenseur (51) est assurée par le dispositif de détection (55) de la porte coulissante (53) de la cabine d'ascenseur (52) entrante.

7. Dispositif de sécurité selon l'une quelconque des revendications précédentes, **caractérisé en ce que** les dispositifs de détection (55, 56) sur les portes coulissantes de la cabine d'ascenseur et de la cage d'ascenseur présentent chacun des dispositifs d'émission et/ou de réception (65, 66) sans fil dirigés l'un vers l'autre, dont les zones d'émission et de réception se chevauchent lors de l'approche et/ou de l'arrêt de la cabine d'ascenseur (52) devant la porte de cage d'ascenseur (54) respective, moyennant quoi les fonctions de surveillance des dispositifs de détection (55, 56) peuvent être activés au niveau des arêtes anti-écrasement (59, 60).

8. Dispositif de sécurité selon la revendication 7, **caractérisé en ce que** là zone de chevauchement (67) des dispositifs d'émission et de réception sans fil (65, 66) sont configurés de manière à ce qu'il reste, avant l'arrêt de la cabine d'ascenseur (52) devant une porte de cage d'ascenseur (54), un temps suffisamment long pour transmettre, le cas échéant, des signaux et des recommandations d'avertissement au public se trouvant devant la porte coulissante (54).

9. Dispositif de sécurité selon l'une quelconque des revendications précédentes, **caractérisé en ce qu'**en l'absence de signal de réception du dispositif de détection (56) de la porte de cage d'ascenseur (54) du moment, l'entraînement de l'ouverture des portes coulissantes (53, 54) est interrompu.

10. Dispositif de sécurité selon l'une quelconque des revendications précédentes, **caractérisé en ce que** les dispositifs de détection comportent chacun au moins un capteur de présence (21 ; 47; 57 ; 58) sans contact fonctionnant par voie électromagnétique et/ou acoustique, dont la zone de surveillance (26 ; 48 ; 63, 64) balaie l'arête (les arêtes) anti-écrasement verticale(s) (27 ; 46; 59, 60) et une zone se trouvant devant l'arête anti-écrasement du côté plat tourné vers le public (25 ; 45 ; 61, 62) de la porte coulissante (23 ; 44 ; 53, 54) respectivement d'un vantail de porte coulissante.

11. Dispositif de sécurité selon la revendication 10, **caractérisé en ce que** la zone de surveillance (26 ; 48 ; 63, 64) du capteur de présence (21 ; 47 ; 57, 58) présente la plus grande étendue perpendiculaire à l'arête anti-écrasement (27 ; 46 ; 59, 60) et parallèle au côté plat (25 ; 45 ; 61, 62) dirigé vers le public, de la porte coulissante (23 ; 44 ; 53, 54), étendue qui mesure de 1 cm environ à 20 cm environ, de préférence environ 5 cm.

12. Dispositif de sécurité selon la revendication 10 ou 11, **caractérisé en ce que** le capteur de présence (47; 57, 58) est disposé au niveau de l'arête supérieure de l'arête anti-écrasement (46 ; 59, 60).

13. Dispositif de sécurité selon l'une quelconque des revendications 10 à 12, **caractérisé en ce que** le capteur de présence (21 ; 47 ; 57, 58) est relié à un dispositif d'analyse qui commande la fonction de commutation du dispositif de détection pour l'entraînement de porte en fonction d'un tracé de déviation prédéfinissable des signaux détectés par le capteur de présence (21 ; 47 ; 57, 58) dans la zone de surveillance (26 ; 48 ; 63, 64) d'un tracé normal, de préférence prédéfinissable.

14. Dispositif de sécurité selon la revendication 13, **caractérisé en ce que** le dispositif d'analyse présente une unité mémoire dans laquelle sont sauvegardées des courbes d'affaiblissement, dans le temps et/ou dans l'espace, du tracé des signaux détecté par le capteur de présence (21 ; 47 ; 57, 58) dans la zone de surveillance (26 ; 48 ; 63 , 64), courbes qui sont comparées automatiquement, lors de l'analyse, aux valeurs détectées du moment pour déclencher la fonction de commutation lorsque le critère décisionnel est satisfait.

15. Dispositif de sécurité selon l'une quelconque des revendications 10 à 14, **caractérisé en ce que** le capteur de présence sans contact (21 ; 47 ; 57, 58) est un capteur à ultrasons ou bien un capteur radar ou bien un capteur pour un rayonnement électromagnétique dans le spectre visible et/ou proche du rayonnement UV ou IR ou bien un capteur capacitif.

16. Procédé d'actionnement d'un dispositif de sécurité pour systèmes d'ascenseur (1 ; 40 ; 50) comportant une cabine d'ascenseur (3 ; 41 ; 52) dont la position peut être modifiée dans une cage d'ascenseur (2 ; 51), les accès à la cage d'ascenseur (2 ; 51) et à la cabine d'ascenseur (3 ; 41 ; 52) présentant chacun au moins une porte coulissante (4, 8 ; 23 ; 44 ; 53, 54) qui peut être actionnée automatiquement par l'intermédiaire d'un entraînement disposé, de préférence, sur la cabine d'ascenseur (3 ; 41; 52), au moins un dispositif de détection (21 ; 47 ; 55, 56) étant prévu sur chaque porte coulissante (23 ;44 ; 53, 54), dispositif qui est disposé au niveau d'une arête anti-écrasement (27 ; 46 ; 59, 50) entre une porte coulissante et un montant de porte et/ou entre deux vantaux de porte coulissante adjacents qui, en fonction de l'état des zones de surveillance (26 ; 48 ; 63, 64), produit un signal de libération de porte ou interrompt l'entraînement pour l'ouverture de la porte coulissante (23 ; 44 ; 53, 54), **caractérisé en ce que** la surveillance des arêtes anti-écrasement (27 ; 46 ; 59, 50) entre une porte coulissante et un montant de porte et/ou entre deux vantaux de porte coulissante adjacents est assurée par des dispositifs de détection sans contact, les signaux des dispositifs de détection (21 ; 47 ; 56) sur les portes coulissantes (23 ; 44 ; 54) de la cage d'ascenseur (51) étant transmis et reçus sans fil en fonction de la position de la cabine d'ascenseur (41 ; 52) et les signaux pris en compte pour la libération de la porte étant ceux du dispositif de détection (56) de la prochaine porte coulissante (54) de la cage d'ascenseur (51) qui doit être ouverte automatiquement avec la porte coulissante (53) de la cabine d'ascenseur (52).

17. Procédé selon la revendication 16, **caractérisé en ce que** les dispositifs de détection (56) de la prochaine porte de cage d'ascenseur (54) devant être ouverte, émet des signaux sur l'état de sa zone de surveillance (64) qui sont reçus par le dispositif de détection (55) sur la porte coulissante (53) de la cabine d'ascenseur (52) entrante respectivement s'arrêtant devant la porte de cage d'ascenseur (54) et qui sont traités pour la prise de décision sur la libération des portes coulissantes (53, 54).

18. Procédé selon la revendication 17, **caractérisé en ce qu'**en l'absence du signal de détection de la porte de cage d'ascenseur (54) du moment, l'entraînement pour l'ouverture de la porte d'ascenseur (53) n'est pas activé respectivement est interrompu.

19. Procédé selon l'une quelconque des revendications 16 à 18, **caractérisé en ce que** les dispositifs de détection (56) sur les portes coulissantes (54) de la cage d'ascenseur (51) sont alimentés en énergie par le dispositif de détection (55) de la porte coulissante (53) de la cabine d'ascenseur entrante (52).
